# EUROPÄISCHE PATENTSCHRIFT

(11) **EP 0 667 292 B1**
(45) Veröffentlichungstag und Bekanntmachung des Hinweises auf die Patenterteilung: **28.10.1998**
(21) Anmeldenummer: 95100476.1
(22) Anmeldetag: 16.01.1995
(51) Int. Cl.: B65D 5/48

(54) **Formkörper zur Aufnahme und Verpackung von Gegenständen**
Formed body for the reception and packaging of objects
Corps formé pour la réception et l'emballage d'objets

(30) Priorität: 01.02.1994 DE 9401595 U
(43) Veröffentlichungstag der Anmeldung: 16.08.1995
(73) Patentinhaber: LMG ROTOPACK GmbH, 70188 Stuttgart (DE)
(72) Erfinder: Meinicke, Dieter, D-70188 Stuttgart (DE)
(74) Vertreter: Schmid, Berthold, Dipl.-Ing.

(56) Entgegenhaltungen:
- DE-A- 3 037 852
- DE-C- 4 140 030
- US-A- 1 476 750
- US-A- 4 944 451

## Beschreibung

Die vorliegende Erfindung hat einen zur Aufnahme und Verpackung von Gegenständen geeigneten Formkörper zum Gegenstand, der aus einem aus Zellulosewerkstoff wie beispielsweise Pappe, Papier, Pergament od. dgl. bestehenden Zuschnitt durch Faltung desselben hergestellt ist und die Gestalt einer nach oben hin offenen Schale od. dgl. aufweist, wobei in das jeweils in den Eckbereichen befindliche überschüssige Formkörpermaterial eine Reduzierung desselben bewirkende Einschlagfalten eingebracht sind, die gegen die Außen- oder Innenseiten der hochgestellten Seitenwände umgeklappt und an diesen befestigt sind, wobei der Formkörper als eine mehrere Fächer aufweisende und aus einem einzigen Zuschnitt gebildete Schale od. dgl. ausgestaltet ist, deren zwischen den Fächern befindlichen Trennwände durch Doppelfalten des Zuschnittes gebildet sind, in dessen zwischen diesen Trennwänden und den diesen benachbarten Seitenwänden befindlichen Eckbereichen desgleichen das überschüssige Formkörpermaterial reduzierende, gegen die Außen- und Innenseiten der hochgestellten Seitenwände umklappbare und an diesen zu befestigende Einschlagfalten eingebracht sind, wobei die Einschlagfalten jeweils als Doppel- oder Zwillingsfalten ausgebildete sind und wobei eine der beiden Einschlagflächen der Einschlagfalte gegenüber der anderen Einschlagfläche ausgespart ist.

Ein derartiger Formkörper ist z.B. durch die US 4,955,451 bekanntgeworden.

Aus der US-A-4,944,451 ist ein Zuschnitt (Figuren 5 und 6) bekannt, bei dem die Seitenwände jeweils miteinander über Klebelaschen (glue tabs) an Flankenabschnitten miteinander verbunden werden, indem die Klebelaschen an die Flankenabschnitte angeklebt werden. Zusätzlich zu diesen Klebelaschen sind Einschlagflächen (gusset panels) der Einschlagfalten (gusset closures) vorgesehen, die es ermöglichen, daß die Einschlagflächen der einen Einschlagfalte überlappen und an die Außenfläche der anderen Einschlagfalte angeklebt werden können. Insbesondere sind die miteinander zusammenwirkenden Einschlagfalten nicht identisch, sondern völlig unterschiedlich mit einer sehr komplizierten und jeweils unterschiedlichen Kontur ausgebildet. Bei der Ausführungsform nach Figur 5 der US 4,944,451 sind im Bereich der Einschlagfalten Aussparungen vorgesehen, deren Sinn und Zweck nicht beschrieben und auch nicht erkennbar ist.

Der Erfindung liegt demgegenüber die Aufgabe zugrunde, einen Formkörper der eingangs genannten Art dahingehend weiterzubilden, daß zum Befestigen der Einschlagfalten möglichst wenige Klebeflächen erforderlich sind.

Gelöst wird diese Aufgabe erfindungsgemäß dadurch, daß die Faltlinie der Einschlagfalte in der Diagonalen eines die Einschlagfalte bildenden Rechtecks liegt, aus dessen Eckbereich ein sich über die Faltlinie hinaus erstreckendes rechtwinkliges Trapez derart ausgespart ist, daß bei um ihre Faltlinie umgeklappter Einschlagfalte die Innenseite der anderen Einschlagfläche an die Außenseite der jeweiligen Seitenwand anklebbar ist.

Durch diese Ausbildung der Einschlagfalte braucht jeweils nur ein Abschnitt der Einschlagfalte an die Außenseite der jeweiligen Seitenwände angeklebt zu werden. Dies ist insbesondere dann von besonderem Vorteil, wenn die gesamte Innenseite des Zuschnitts mit einer siegelfähigen Beschichtung versehen ist.

Weitere vorteilhafte Ausgestaltung ergeben sich aus den Unteransprüchen.

Weitere Einzelheiten der vorliegenden Erfindung sind der folgenden Beschreibung einer beispielsweisen Ausführungsform sowie den nachgestellten Ansprüchen zu entnehmen. Es zeigen:
- Figur 1: die schaubildliche Darstellung eines schalenförmigen, drei Fächer aufweisenden Formkörpers und
- Figur 2: die Draufsicht eines für die Herstellung dieses Formkörpers geeigneten Zuschnittes.
- Figur 3: eine Darstellung nach Figur 1 eines anderen Formkörpers.

Die Figur 1 zeigt die schaubildliche Darstellung eines schalenförmigen Formkörpers 1, der drei einander benachbarte Fächer 2 bis 4 aufweist, die durch mit 5 und 6 bezeichnete Trennwände gegeneinander abgeteilt sind. Jedes dieser drei Fächer 2 bis 4 ist dabei als Teilschale 7 bis 9 ausgebildet, wobei diese Teilschalen 7 bis 9 wieder über die zuvor schon erwähnten Trennwände 5 und 6 miteinander verbunden sind. Die äußeren Seitenwände dieser Teilschalen 7 bis 9 sind dabei mit 10 bis 12, 13 und 14 sowie 15 bis 17 bezeichnet. Darüber hinaus weise dieser Formkörper 1 einen durchgehenden, nach außen vorstehenden Rand 18 auf, der als Auflager für einen nicht besonders dargestellten, den gesamten Formkörper 1 abdeckenden Deckel dient. Dieser Rand 18 wird dabei wieder aus sich gegenseitig überlappenden, an den Seitenwänden 10 bis 17 angeformten Teilrändern 19 bis 26 gebildet.

Zur Herstellung dieses Formkörpers 1 dient ein einziger, in Figur 2 in Draufsicht dargestellter und aus Pappe bestehender Zuschnitt 27. Dieser Zuschnitt 27 weist dabei drei einander benachbarte, mit 28 bis 30 bezeichnete Zuschnitteile auf, die längs der mit 31 und 32 bezeichneten Faltlinien miteinander verbunden sind. Zur Bildung der zuvor erwähnten Teilschalen 7 bis 9 hat jeder dieser drei Zuschnitteile 28 bis 30 jeweils einen mit 33 bezeichneten Boden, an den sich dann die zugehörigen Seitenwände 10 bis 12, 13 und 14 sowie 15 bis 17 anschließen. Außerdem sind diese drei Bodenteile 33 jeweils mittels paarweise einander benachbarten Trennwandteilen 34 und 35 miteinander verbunden. Schließlich ist in den zwischen den Seitenwänden 10 bis 17 und den Trennwandteilen 34 und 35 befindlichen Eckbereichen 36 jeweils eine schräg nach außen gerichtete Faltlinie 37 eingearbeitet, die mit der Kante 38 der jeweils benachbarten Seitenwand 10 bis 17 einen Winkel x von 45° einschließt.

Um nun aus diesem zuvor ausführlich behandelten Zuschnitt 27 den in Figur 1 dargestellten Formkörper 1 herzustellen, werden in der üblichen Weise die Seitenwände 10 bis 17 sowie die Trennwandteile 34 und 35 der Teilschalen 7, 8 und 9 um 90° hochgestellt. Um ferner das in den Eckbereichen 36 befindliche Formkörpermaterial zu verdrangen, werden diese Eckbereiche 36 längs ihrer Faltlinie 37 gefaltet, wodurch nach außen gerichtete und mit 39 bezeichnete Einschlagfalten entstehen. Diese Einschlagfalten 39 werden sodann in Richtung der Pfeile 40 gegen die Außenseiten der jeweils zugehörigen Seitenwande 10 bis 17 geklappt und mittels eines beispielsweise durch Ultraschall zu aktivierenden klebers an diesen angeklebt. Diese Einschlagfalten 39 sind dreiecksformig und weisen jeweils eine stumpfe Endkante 41 auf, die dabei durch entsprechende Ausschnitte 42 gebildet sind.

Gleichzeitig mit dem Hochstellen der Seitenwände 10 bis 17 werden auch die Teilränder 19 bis 26 um 90° in ihre in der Figur 1 gezeigte horizontale Lage umgebogen, wobei sich dann die mit 43 bezeichneten Enden dieser Teilränder 19 bis 26 in der in der Figur 1 gezeigten Weise einander überlappen. Auch diese Teilrandenden 43 werden mittels eines geeigneten Klebers so miteinander verbunden, das diese Teilränder 19 bis 26 einen als Auflage für den zuvor schon erwähnten, nicht besonders dargestellten Deckel geeigneten steifen Rand 18 bilden.

Bei dem Hochstellen der Trennwandteile 34 und 35 werden diese längs ihrer Fältlinien 31 bzw. 32 jeweils zu einer die beiden Trennwände 5 bzw. 6 bildenden Doppelfalte umgeschlagen. Um hierbei dem Formkörper 1 die notwendige Steifigkeit zu verleihen, ist es vorteilhaft, die einander gegenuberliegenden Innenseiten dieser Trennwandteile 34/35 miteinander zu verkleben.

Da die für den Zuschnitt 27 vorgesehene Pappe kunststoffbeschichtet und die in den Zuschnitt eingearbeiteten Faltlinien nur gerillt sind, sind die drei schalenförmigen, einander benachbarten Fächer 2 bis 4 auch flüssigkeitsdicht.

Der in Figur 3 dargestellte Formkörper 52 mit seinen Seitenwänden 45 bis 48 weist in einem Winkel zu den Seitenflächen 46, 48 verlaufende Trennwände 43, 44 auf. Dadurch werden drei trapezförmige Teilschalen 49, 50 und 51 gebildet, welche zum Einsetzen von besonders gestalteten Teilen dienen können.

Um die Oberfläche des Formkörpers 52 möglichst klein zu halten sind die Längsseitenwände 46, 48 randfrei ausgebildet und eine etwa vorgesehene nicht dargestellte Versiegelungsfolie kann dann an den Seitenteilen dieser Wände festgelegt werden.

## Patentansprüche

1. Formkörper zur Aufnahme und Verpackung von Gegenständen, der aus einem aus Zellulosewerkstoff wie beispielsweise Pappe, Papier, Pergament od. dgl. bestehenden Zuschnitt durch Faltung desselben hergestellt ist und die Gestalt einer nach oben hin offenen Schale od. dgl. aufweist, wobei in das jeweils in den Eckbereichen befindliche überschüssige Formkörpermaterial eine Reduzierung desselben bewirkende Einschlagfalten eingebracht sind, die gegen die Außen- oder Innenseiten der hochgestellten Seitenwände umgeklappt und an diesen befestigt sind, wobei der Formkörper (1) als eine mehrere Fächer (2, 3, 4) aufweisende und aus einem einzigen Zuschnitt (27) gebildete Schale od. dgl. ausgestaltet ist, deren zwischen den Fächern (2, 3, 4) befindlichen Trennwände (5, 6) durch Doppelfalten (34/35) des Zuschnittes (27) gebildet sind, in dessen zwischen diesen Trennwänden (5, 6) und den diesen benachbarten Seitenwänden (10 bis 17) befindlichen Eckbereichen (36) desgleichen das überschüssige Formkörpermaterial reduzierende, gegen die Außen- und Innenseiten der hochgestellten Seitenwände (10 bis 17) umklappbare und an diesen zu befestigende Einschlagfalten (39) eingebracht sind, wobei die Einschlagfalten (39) jeweils als Doppel- oder Zwillingsfalten ausgebildet sind und wobei eine der beiden Einschlagflächen der Einschlagfalte (39) gegenüber der anderen Einschlagfläche ausgespart ist, da-durch gekennzeichnet, daß die Faltlinie (37) der Einschlagfalte (39) in der Diagonalen eines die Einschlagfalte (39) bildenden Rechtecks liegt, aus dessen Eckbereich (36) ein sich über die Faltlinie (37) hinaus erstreckendes rechtwinkliges Trapez derart ausgespart ist, daß bei um ihre Faltlinie (37) umgeklappter Einschlagfalte (39) die Innenseite der anderen Einschlagfläche an die Außenseite der jeweiligen Seitenwand (10 bis 17) anklebbar ist.

2. Formkörper nach Anspruch 1, dadurch gekennzeichnet, daß die beiden Einschlagfalten (39) der Doppel- oder Zwillingsfalte identisch ausgebildet sind.

3. Formkörper nach Anspruch 1 oder 2, dadurch gekennzeichnet, daß die sich verjüngenden Enden der Einschlagfalten (39) jeweils in eine stumpfe Endkante (41) auslaufen.

4. Formkörper nach einem oder mehreren der vorhergehenden Ansprüche, dadurch gekennzeichnet, daß die Trennwände (43, 44) in einem Winkel zu den Seitenwänden (45 bis 48) verlaufen.

5. Formkörper nach Anspruch 4, dadurch gekennzeichnet, daß mindestens zwei im Winkel zueinander verlaufende Trennwände (43, 44) vorgesehen sind, welche dreieck- oder trapezförmige Teilschalen (49, 50, 51) bilden.

6. Formkörper nach einem oder mehreren der vorhergehenden Ansprüche, dadurch gekennzeichnet, daß zumindest die längsverlaufenden Seitenwände (46, 48) randfrei ausgebildet sind, wobei eine zum Versiegeln des Formkörpers (52) vorgesehene Folie an den Seitenwänden (46, 48) festgelegt ist.

## Claims

1. Shaped body for receiving and packaging objects that is produced from a blank of cellulose material, such as, for example, pasteboard, paper, parchment or the like, by folding the same, and has the form of an open-top tray, or the like, there being produced in the excess material of the shaped body, which is located in the corner regions, gusset folds which effect a reduction in the excess material and which are folded over against the outer or inner sides of the upright side walls and attached thereto, the shaped body (1) being in the form of a tray, or the like, that has several compartments (2, 3, 4), is formed from a single blank (27) and whose dividing walls (5, 6) located between the compartments (2, 3, 4) are formed by double folds (34/35) of the blank (27), in the corner regions (36) of which, located between those dividing walls (5, 6) and the side walls (10 to 17) adjacent thereto, gusset folds (39) which reduce the excess material of the shaped body are produced, which gusset folds (39) can be folded over against the outer and inner sides of the upright side walls (10 to 17) and are to be attached thereto, the gusset folds (39) each being in the form of a double or twin fold and one of the two gusset panels of the gusset fold (39) being recessed relative to the other gusset panel, characterised in that the fold line (37) of the gusset fold (39) lies in the diagonal of a rectangle which forms the gusset fold (39), and a rectangular trapezium, extending beyond the fold line (37), is recessed in the corner region (36) of the rectangle in such a manner that, when the gusset fold (39) is folded over about its fold line (37), the inner side of the other gusset panel can be adhesively bonded to the outer side of the respective side wall (10 to 17).

2. Shaped body according to claim 1, characterised in that the two gusset folds (39) of the double or twin fold are formed identically.

3. Shaped body according to either claim 1 or claim 2, characterised in that the tapering ends of the gusset folds (39) each terminate in a blunt end edge (41).

4. Shaped body according to one or more of the preceding claims, characterised in that the dividing walls (43, 44) extend at an angle to the side walls (45 to 48).

5. Shaped body according to claim 4, characterised in that at least two dividing walls (43, 44) extending at an angle to one another are provided and form triangular or trapezoid tray portions (49, 50, 51).

6. Shaped body according to one or more of the preceding claims, characterised in that at least the side walls (46, 48) that extend longitudinally are formed without a rim, a film, which is provided for sealing the shaped body (52), being attached to the side walls (46, 48).

## Revendications

1. Corps façonné servant à reprendre et à emballer des objets, qui est fabriqué à partir d'un flan constitué d'un matériau cellulosique, comme par exemple du carton, du papier, du parchemin ou similaire, par pliage de ce flan, et qui présente la forme d'une coquille ouverte vers le haut ou similaire, tandis que dans le matériau en excès du corps façonné, situé dans les régions de coin sont installés des plis de rabat ayant pour effet une réduction de cet excès de matériau, et qui sont rabattus contre le côté extérieur ou le côté intérieur des parois latérales relevées et sont fixés à ces dernières, le corps façonné (1) étant configuré comme coquille ou similaire présentant plusieurs compartiments (2, 3, 4) et formée à partir d'un unique flan (27) dont les parois de séparation (5, 6) situées entre les compartiments (2, 3, 4) sont formées par des doubles plis (34/35) du flan (27), et dans les régions de coin (36), situées entre ces parois de séparation (5, 6) et les parois latérales (10 à 17) voisines de celles-ci sont également prévus des plis de rabat (39) réduisant le matériau en excès du corps façonné, pouvant se rabattre contre le côté extérieur et le côté intérieur des parois latérales (10 à 17) relevées et être fixés à ces dernières, les plis de rabat (39) étant chacun configurés comme plis doubles ou jumeaux, et une des deux surfaces de rabat des plis de rabat (39) est découpée par rapport à l'autre surface de rabat, caractérisé en ce que la ligne de pliage (37) des plis de rabat (39) est située sur la diagonale d'un rectangle formant le pli de rabat (39), dans la région de coin (36) duquel est découpé un trapèze rectangulaire qui s'étend sur toute la ligne de pliage (37) de telle sorte que lorsque le pli de rabat (39) est rabattu autour de sa ligne de pliage (37), le côté intérieur de l'autre surface de rabat peut être collé sur le côté extérieur de la paroi latérale (10 à 17) correspondante.

2. Corps façonné selon la revendication 1, caractérisé en ce que les deux plis de rabat (39) des plis doubles ou jumeaux présentent la même configuration.

3. Corps façonné selon les revendications 1 ou 2, caractérisé en ce que les extrémités rétrécies des plis de rabat (39) se terminent chacune en un bord terminal tronqué (41).

4. Corps façonné selon l'une ou plusieurs des revendications précédentes, caractérisé en ce que les parois de séparation (43, 44) s'étendent obliquement par rapport aux parois latérales (45 à 48).

5. Corps façonné selon la revendication 4, caractérisé en ce qu'au moins deux parois de séparation (43, 44) s'étendant obliquement l'une par rapport à l'autre sont prévues, qui forment des coquilles partielles triangulaires ou trapézoïdales (49, 50, 51).

6. Corps façonné selon l'une ou plusieurs des revendications précédentes, caractérisé en ce qu'au moins les parois latérales longitudinales (46, 48) sont configurées sans bordure, une feuille prévue pour le scellement du corps façonné (52) étant fixée aux parois latérales (46, 48).
